# EUROPÄISCHE PATENTSCHRIFT

(11) **EP 3 914 768 B1**
(45) Veröffentlichungstag und Bekanntmachung des Hinweises auf die Patenterteilung: **06.08.2025**
(21) Anmeldenummer: 20700457.3
(22) Anmeldetag: 09.01.2020
(51) Int. Cl.: D21D 1/00, D21D 1/22, D21D 1/30

(54) **VERFAHREN ZUR STEUERUNG EINER VORRICHTUNG ZUR BEHANDLUNG VON HOCHKONSISTEM FASERSTOFF**
METHOD FOR CONTROLLING A DEVICE FOR TREATING HIGH-CONSISTENCY PULP
PROCÉDÉ DE COMMANDE D'UN DISPOSITIF DE TRAITEMENT DE MATIÈRE FIBREUSE DE HAUTE CONSISTANCE

(30) Priorität: 25.01.2019 DE 102019101808
(43) Veröffentlichungstag der Anmeldung: 01.12.2021
(73) Patentinhaber: Voith Patent GmbH, 89522 Heidenheim (DE)
(72) Erfinder: NUSSBAUMER, Markus, 88212 Ravensburg (DE)
(74) Vertreter: Voith Patent GmbH - Patentabteilung
(86) Internationale Anmeldenummer: PCT/EP2020/050358
(87) Internationale Veröffentlichungsnummer: WO 2020/151951

(56) Entgegenhaltungen:
- EP-A1- 1 147 806
- EP-A1- 1 793 033
- WO-A1-01/71276
- DE-A1- 19 914 669

## Beschreibung

Die Erfindung betrifft ein Verfahren zur Steuerung einer Vorrichtung zur Behandlung von hochkonsistentem Faserstoff mit einem Gehäuse, in welchem ein erstes Behandlungswerkzeug und ein zweites Behandlungswerkzeug angeordnet ist, wobei die Behandlungswerkzeuge jeweils auf einer Grundplatte befestigt sind, eine rotationssymmetrische Form haben, koaxial zueinander angeordnet sind, sich relativ zueinander um eine gemeinsame Achse drehen und einen vom Faserstoff radial durchströmten Behandlungsspalt begrenzen, dessen Spaltbreite über eine axiale Verschiebung wenigstens einer Grundplatte eines Behandlungswerkzeuges veränderbar ist.

Durch die hohe Konsistenz, die der Faserstoff bei der Behandlung hat, ist eine intensive mechanische Bearbeitung bei derartigen Vorrichtungen (Disperger, Refiner) möglich, obwohl sich die relativ zueinander bewegbaren Behandlungswerkzeuge nicht berühren, sondern sich vielmehr in einem sehr geringen Abstand aneinander vorbeibewegen. Dabei treten ganz erhebliche Kräfte auf.

Vorrichtungen der o. g. Art werden z. B. zur Qualitätsverbesserung von Zellstoff, TMP oder Faserstoff eingesetzt, der aus Altpapier gewonnen wurde.

Es ist bekannt, dass Papierfaserstoff durch Dispergieren homogenisiert und dadurch wesentlich verbessert werden kann. Dabei wird in vielen Fällen ein Faserstoff verwendet, der einen Trockengehalt zwischen 15 und 35% aufweist und auf eine Temperatur gebracht worden ist, die weit über der Umgebungstemperatur liegt. Sinnvoll ist es, die Aufheizung dann vorzunehmen, wenn der Faserstoff bereits seine zur Dispergierung erforderliche Konsistenz hat. EP 1147806 A1 offenbart eine Vorrichtung zur Behandlung von hochkonsistentem Faserstoff, in der ein Abstand zwischen Behandlungswerkzeugen eingestellt werden kann.

Es ist ebenso seit langem bekannt, Zellstofffasern, d.h. Frischzellstoff und/oder Altpapierfasern zu mahlen, um bei der daraus hergestellten Faserstoffbahn die gewünschten Eigenschaften, insbesondere hinsichtlich Festigkeit, Porosität, Formation und Oberfläche erreichen zu können.

Bei den dabei zum Einsatz kommenden Refinern werden die Mahlflächen wegen des relativ schnellen Verschleißes von auswechselbaren, mit der entsprechenden Grundplatte verschraubten Mahlgarnituren gebildet.

Für das Erreichen der gewünschten Fasereigenschaften, insbesondere den Mahlgrad müssen die Mahlgarnituren dem zu behandelnden Faserstoff bestmöglich angepasst werden, auch um einen übermäßigen Verschleiß der Garnituren zu verhindern.

Außerdem wird zur Effizienzsteigerung der Faserbehandlung eine optimale Nutzung der verfügbaren Mahlfläche angestrebt.

In allen Fällen vermindert sich bei einem zu großen Spalt die Effizienz der Behandlung. Bei einem zu kleinen Spalt wiederum besteht die Gefahr einer zu hohen, elektrischen Stromaufnahme und des Kontakts der Behandlungswerkzeuge.

Daher wurden Sensoren zur Messung der aktuellen Spaltbreite entwickelt, die allerdings sehr teuer sind.

Die Aufgabe der Erfindung ist es mit möglichst einfachen Mitteln einen sicheren und effizienten Betrieb dieser Vorrichtungen zu ermöglichen.

Erfindungsgemäß wurde die Aufgabe dadurch gelöst, dass zur Bestimmung des Mindestabstandes zwischen den Grundplatten die Schwingungen der Vorrichtung, insbesondere an wenigstens einem Element derselben erfasst werden und der Abstand zwischen den sich relativ zueinander drehenden Grundplatten dabei soweit verringert wird, bis die Frequenz und/oder die Amplitude und/oder die Änderung der Frequenz und/oder die Änderung der Amplitude der Schwingungen einen Grenzwert überschreitet und der Abstand bei Grenzwertüberschreitung als Mindestabstand festgelegt wird.

Üblicherweise stellt man bei neuen Behandlungswerkzeugen bzw. neuen Mahlgarnituren den Nullpunkt, bei dem die Behandlungswerkzeuge in Kontakt miteinander treten, im Stillstand der Vorrichtung ein. Ausgehend von diesem Nullpunkt wird dann mit einem gewissen Sicherheitsabstand ein Mindestabstand zwischen den gegenüberliegenden Grundplatten der Behandlungswerkzeuge definiert.

Mit zunehmendem Verschleiß der zum Spalt gerichteten Behandlungsfläche der Behandlungswerkzeuge vergrößert sich jedoch der Spalt zwischen den Behandlungswerkzeugen. Damit einhergehen eine Verringerung der eingebrachten Antriebsleistung und eine verminderte Effizienz der Faserstoffbehandlung.

Infolgedessen macht sich eine erneute Bestimmung des Nullpunkts bei Stillstand notwendig, was mit entsprechendem Aufwand verbunden ist und ein gewisses Know-How voraussetzt.

Im Gegensatz hierzu erlaubt die erfinderische Lösung eine sichere und einfache Bestimmung des Mindestabstandes zwischen den Grundplatten bei relativer Rotation der Behandlungswerkzeuge zueinander.

Dabei kann die Drehzahl während der Bestimmung des Mindestabstandes zwischen den Grundplatten oft sogar im Bereich der Betriebs-Drehzahl liegen.

Allerdings kann es zur Vermeidung von Beschädigungen mitunter vorteilhaft sein, wenn die Drehzahl während der Bestimmung des Mindestabstandes zwischen den Grundplatten unter der Betriebs-Drehzahl, vorzugsweise unter 1.000 Umdrehungen pro Minute liegt.

Mit kleiner werdendem Abstand nähern sich dabei die gegenüberliegenden Behandlungswerkzeuge an, was das Schwingungsverhalten der Behandlungsvorrichtung beeinflusst.

Spätestens bei einem Kontakt der Behandlungswerkzeuge ohne Presskraft verändern sich die Schwingungen so stark, dass dies zur Bestimmung des Mindestabstandes genutzt werden kann.

Als besonders sicher hat es sich dabei erwiesen, wenn der Abstand zwischen den sich relativ zueinander drehenden Grundplatten soweit verringert wird, bis die Änderung der Frequenz der Schwingungen einen Grenzwert überschreitet und der Abstand bei Grenzwertüberschreitung als Mindestabstand festgelegt wird.

Der Abstand zwischen den Grundplatten kann generell kontinuierlich oder in Stufen, vorzugsweise in kleiner werdenden Stufen vermindert werden. Dies kann zwar manuell, sollte vorzugsweise aber gesteuert erfolgen.

Um einer Beschädigung der Behandlungswerkzeuge vorzubeugen, sollte der Abstand zwischen den Grundplatten während des Betriebs allerdings um einen vorgegebenen Wert, welcher mit Vorteil zwischen 0,1 und 0,4 mm liegt, über dem Mindestabstand als Sicherheitsabstand eingestellt werden.

Die Bestimmung des Mindestabstandes zwischen den Grundplatten sollte immer während der Inbetriebnahme der Vorrichtung und/oder nach einem Wechsel eines Behandlungswerkzeugs erfolgen.

Da sich der Abstand zwischen den Behandlungswerkzeugen infolge Verschleiß während des Betriebs vergrößert, sollte die Bestimmung des Mindestabstandes zwischen den Grundplatten aber auch während des Betriebs, vorzugsweise in bestimmten Zeitintervallen, insbesondere periodisch erfolgen.

Um die Bestimmung des Mindestabstandes zwischen den Grundplatten möglichst sicher zu gestalten, sollte der Behandlungsspalt während der Bestimmung des Mindestabstandes vom Faserstoff durchströmt werden, wobei bei der Bestimmung des Mindestabstandes zwischen den Grundplatten mit Vorteil ein oder mehrere Parameter des Faserstoffs, vorzugsweise alle wesentlichen in einem vorgegebenen Betriebsbereich liegen.

Als wesentliche Parameter des Faserstoffs erscheinen hierbei insbesondere die durch den Behandlungsspalt strömende Menge an Faserstoff, die elektrische Leistungsaufnahme der Behandlungs-Vorrichtung, die Temperatur sowie die Stoffdichte des Faserstoffs.

Alternativ kann die Bestimmung des Mindestabstandes insbesondere bei Inbetriebnahme oder nach einem Wechsel eines Behandlungswerkzeuges zur Vereinfachung auch dann erfolgen, wenn kein Faserstoff durch den Behandlungsspalt strömt.

Unabhängig von der speziellen Ausführung ermöglicht die Erfindung auch ein Verfahren zur Erfassung der Behandlungsspaltbreite während des Betriebs einer Vorrichtung zur Behandlung von hochkonsistentem Faserstoff. Hierzu wird nach der Bestimmung des Mindestabstandes die axiale Abstandsänderung zwischen den Grundplatten ausgehend vom Mindestabstand gemessen und als Bezugsbasis für die aktuelle Behandlungsspaltbreite verwendet.

Die Anzeige der Behandlungsspaltbreite ist insbesondere bei Dispergern von Bedeutung und gelang wegen der geringen Spaltbreiten bisher nur unzureichend.

Die axiale Abstandsänderung zwischen den Grundplatten kann über Wegaufnehmer, insbesondere induktive Wegaufnehmer gemessen werden.

Im Interesse eines einfachen Aufbaus der Vorrichtung sollte ein Behandlungswerkzeug rotieren und das andere nicht, wobei nur ein Behandlungswerkzeug axial verschiebbar gelagert ist. Bei speziellen Ausführungen können Behandlungswerkzeug und Grundplatte auch einstückig ausgeführt sein.

Besonders vorteilhaft ist die Anwendung des erfindungsgemäßen Verfahrens bei einem Disperger, einem Entstipper oder einem Refiner.

Bei dem Faserstoff kann es sich insbesondere auch um TMP, Hochausbeute-Zellstoff, MDF-Faserstoff, Hackschnitzel aus Holz o.ä. Stoffe handeln.

Nachfolgend soll die Erfindung an zwei Ausführungsbeispielen näher erläutert werden.

In der beigefügten Zeichnung zeigt:
Figur 1: einen schematischen Querschnitt durch einen Disperger;
Figur 2: durch einen Refiner und
Figur 3: die Veränderung der Abstände s der Grundplatten der Behandlungswerkzeuge über der Schwingungsfrequenz f.

Der hochkonsistente Papierfaserstoff 1 wird gemäß Figur 1 direkt in den zentralen Bereich der Disperger-Garnitur, welche von den beiden Behandlungswerkzeugen 3,4 gebildet wird, gedrückt.

Während ein Behandlungswerkzeug 3 feststehend, d.h. nicht rotiert und damit als Stator ausgebildet ist, ist das andere Behandlungswerkzeug 4 rotierbar im Gehäuse 2 des Dispergers gelagert.

Die Disperger-Garnitur mit dem Stator und dem Rotor wird radial innen beschickt.

Bekanntlich wird Dispergierung dadurch bewirkt, dass Zähne 9 mit relativ hoher Geschwindigkeit relativ dicht aneinander vorbeibewegt werden und der sich dazwischen befindende Faserstoff 1 starken Scherkräften unterworfen wird.

Hierzu kann der Faserstoff 1 über Heißdampf vorher aufgeheizt werden. Nach der Dispergierung fällt der dispergierte Faserstoff 1 nach unten durch den Auslass 11 heraus.

Wenn die axiale Position von Stator-Grundplatte 7 und Rotor-Grundplatte 8 relativ zueinander geändert wird, so ändert sich dadurch auch der Spalt 6 zwischen den Behandlungswerkzeugen 3,4, wodurch sich in an sich bekannter Weise die Leistung des Dispergers steuern lässt.

Die Behandlungswerkzeuge 3,4 haben jeweils eine rotationssymmetrische Form. Dabei weisen die koaxial zueinander angeordneten Behandlungswerkzeuge 3,4 jeweils in mehreren ringförmigen, zu ihrer Mitte konzentrischen Reihen angeordnete Zähne 9 auf, zwischen denen sich Zahnlücken befinden, die von dem Faserstoff 1 radial nach außen durchströmt werden.

Zwischen den Zahnreihen sind ringförmige Zwischenräume vorhanden, die so angeordnet sind, dass zumindest eine Zahnreihe eines Behandlungswerkzeuges 3,4 in einen ringförmigen Zwischenraum des anderen, komplementären Behandlungswerkzeuges 4,3 hineinreicht.

Im Unterschied hierzu zeigt Figur 2 eine Mahlanordnung mit einem Mahl-Spalt 6, der von einem feststehenden. d.h. nicht rotierenden und mit dem Gehäuse 2 gekoppelten 3 und einem um eine Rotationsachse 5 rotierenden Behandlungswerkzeug 4 gebildet wird.

Dabei verlaufen die beiden kreisringförmigen Mahlflächen parallel zueinander, wobei der Spalt-Abstand zwischen diesen über eine axiale Verschiebung, meist des nichtrotierenden Behandlungswerkzeuges 3 einstellbar ist.

Die rotierende Mahlfläche wird hier von einer im Gehäuse 2 rotierbar gelagerten Welle in Rotationsrichtung bewegt. Angetrieben wird diese Welle von einem ebenfalls im Gehäuse 2 vorhandenen Antrieb.

Die zu mahlende Fasersuspension 1 gelangt bei dem gezeigten Beispiel über einen Zulauf durch das Zentrum in den Mahl-Spalt 6 zwischen den Mahlflächen der beiden Behandlungswerkzeuge 3,4.

Die Fasersuspension 1 passiert die zusammenwirkenden Mahlflächen radial nach außen und verlässt den sich anschließenden Ringraum durch einen Ablauf.

Beide Mahlflächen werden jeweils von mehreren Mahlplatten gebildet, die sich über jeweils ein Umfangsegment der entsprechenden Mahlfläche erstrecken.

In Umfangsrichtung nebeneinander gereiht ergeben die Mahlplatten eine durchgehende Mahlfläche.

Die Mahlplatten und damit auch die Mahlflächen werden in der Regel von einer Vielzahl von im Wesentlichen radial verlaufenden Mahlleisten 10 und dazwischenliegenden Nuten gebildet.

Nicht dargestellt sind die an sich bekannten Mittel, mit denen das nicht-rotierende Behandlungswerkzeug 3 axial verschoben und das Maß dieser Axialverschiebung gemessen wird. Das rotierende Behandlungswerkzeug 4 verändert seine axiale Lage nicht.

Gemeinsam ist beiden Ausführungen, dass die Behandlungswerkzeuge 3,4 auf entsprechenden Grundplatten 7,8 befestigt sind. Im Unterschied zu den hier gezeigten Beispielen kann der Behandlungsspalt 6 nicht nur senkrecht sondern wie bspw. bei Kegel-Refinern auch geneigt zur Rotationsachse 5 verlaufen.

Bei Inbetriebnahme der Behandlungsvorrichtung und/oder nach einem Wechsel eines Behandlungswerkzeugs 3,4 und/oder während des Betriebs der Behandlungsvorrichtung erfolgt die Bestimmung des Mindestabstandes sₘ zwischen den Grundplatten 7,8 bei Rotation des entsprechenden Behandlungswerkzeugs 4.

Die Drehzahl liegt während der Bestimmung des Mindestabstandes s_{M} im Bereich der Betriebs-Drehzahl oder mit Vorteil unter der Betriebs-Drehzahl, vorzugsweise unter 1.000 Umdrehungen pro Minute.

Über die Bestimmung des Mindestabstandes s_{M} kann eine Beschädigung oder ein zu großer Verschleiß der Behandlungswerkzeuge 3,4 während des Betriebs verhindert werden.

Darüber hinaus kann über die Bestimmung des Mindestabstandes s_{M} während des Betriebs einem infolge Verschleiß zu groß werdendem Behandlungsspalt 6 zwischen den Behandlungswerkzeugen 3,4 entgegengewirkt werden. Hierzu sollte die Bestimmung des Mindestabstandes s_{M} zwischen den Grundplatten 7,8 in bestimmten Zeitintervallen, vorzugsweise periodisch erfolgen, wobei zu berücksichtigen ist, dass der durchschnittliche Verschleiß durchaus 0,1 mm pro Tag betragen kann.

Da dieser Prozess während der Rotation erfolgt, werden die Stillstandszeiten der Behandlungsvorrichtung minimiert.

Um einen zu starken Verschleiß der Behandlungswerkzeuge 3,4 zu verhindern, kann es von Vorteil sein, den Abstand s zwischen den Grundplatten 7,8 während des Betriebs um einen vorgegebenen Wert über dem Mindestabstand s_{M} als Sicherheitsabstand ss einzustellen.

In den beiden Ausführungsbeispielen werden zur Bestimmung des Mindestabstandes s_{M} zwischen den Grundplatten 7,8 die Schwingungen über einen oder mehrere am Gehäuse 2 angeordnete Sensoren erfasst.

Gleichzeitig wird der Abstand s zwischen den sich relativ zueinander drehenden Grundplatten 7,8 dabei beginnend mit einem relativgroßen Abstand kontinuierlich soweit verringert, bis die Änderung der Frequenz Δf einen Grenzwert überschreitet.

Der Abstand s bei dieser Grenzwertüberschreitung wird sodann als Mindestabstand s_{M} festgelegt.

Für beide Anwendungsfälle veranschaulicht Figur 3 den Verlauf der Schwingungsfrequenz f während der Verminderung des Abstandes s zwischen den Grundplatten 7,8.

Mit Vorteil wird die Messung dabei unter Abwesenheit von Faserstoff 1 durchgeführt.

## Patentansprüche

1. Verfahren zur Steuerung einer Vorrichtung zur Behandlung von hochkonsistentem Faserstoff (1) mit einem Gehäuse (2), in welchem ein erstes Behandlungswerkzeug (3) und ein zweites Behandlungswerkzeug (4) angeordnet ist, wobei die Behandlungswerkzeuge (3,4) jeweils auf einer Grundplatte (7,8) befestigt sind, eine rotationssymmetrische Form haben, koaxial zueinander angeordnet sind, sich relativ zueinander um eine gemeinsame Achse (5) drehen und einen vom Faserstoff (1) radial durchströmten Behandlungsspalt (6) begrenzen, dessen Spaltbreite über eine axiale Verschiebung wenigstens einer Grundplatte (7,8) eines Behandlungswerkzeuges (3,4) veränderbar ist, **dadurch gekennzeichnet, dass** zur Bestimmung des Mindestabstandes (s_{M}) zwischen den Grundplatten (7,8) die Schwingungen an der Vorrichtung erfasst werden und der Abstand (s) zwischen den sich relativ zueinander drehenden Grundplatten (7,8) dabei soweit verringert wird, bis die Frequenz (f) der Schwingungen einen Grenzwert überschreitet und der Abstand (s) bei Grenzwertüberschreitung als Mindestabstand (s_{M}) festgelegt wird.

2. Verfahren zur Steuerung einer Vorrichtung zur Behandlung von hochkonsistentem Faserstoff (1) mit einem Gehäuse (2), in welchem ein erstes Behandlungswerkzeug (3) und ein zweites Behandlungswerkzeug (4) angeordnet ist, wobei die Behandlungswerkzeuge (3,4) jeweils auf einer Grundplatte (7,8) befestigt sind, eine rotationssymmetrische Form haben, koaxial zueinander angeordnet sind, sich relativ zueinander um eine gemeinsame Achse (5) drehen und einen vom Faserstoff (1) radial durchströmten Behandlungsspalt (6) begrenzen, dessen Spaltbreite über eine axiale Verschiebung wenigstens einer Grundplatte (7,8) eines Behandlungswerkzeuges (3,4) veränderbar ist, insbesondere nach Anspruch 1, **dadurch gekennzeichnet, dass** zur Bestimmung des Mindestabstandes (s_{M}) zwischen den Grundplatten (7,8) die Schwingungen an der Vorrichtung erfasst werden und der Abstand (s) zwischen den sich relativ zueinander drehenden Grundplatten (7,8) dabei soweit verringert wird, bis die Amplitude der Schwingungen einen Grenzwert überschreitet und der Abstand (s) bei Grenzwertüberschreitung als Mindestabstand (s_{M}) festgelegt wird.

3. Verfahren zur Steuerung einer Vorrichtung zur Behandlung von hochkonsistentem Faserstoff (1) mit einem Gehäuse (2), in welchem ein erstes Behandlungswerkzeug (3) und ein zweites Behandlungswerkzeug (4) angeordnet ist, wobei die Behandlungswerkzeuge (3,4) jeweils auf einer Grundplatte (7,8) befestigt sind, eine rotationssymmetrische Form haben, koaxial zueinander angeordnet sind, sich relativ zueinander um eine gemeinsame Achse (5) drehen und einen vom Faserstoff (1) radial durchströmten Behandlungsspalt (6) begrenzen, dessen Spaltbreite über eine axiale Verschiebung wenigstens einer Grundplatte (7,8) eines Behandlungswerkzeuges (3,4) veränderbar ist, insbesondere nach Anspruch 1 oder 2, **dadurch gekennzeichnet, dass** zur Bestimmung des Mindestabstandes (s_{M}) zwischen den Grundplatten (7,8) die Schwingungen an der Vorrichtung erfasst werden und der Abstand (s) zwischen den sich relativ zueinander drehenden Grundplatten (7,8) dabei soweit verringert wird, bis die Änderung der Frequenz (Δf) der Schwingungen einen Grenzwert überschreitet und der Abstand (s) bei Grenzwertüberschreitung als Mindestabstand (s_{M}) festgelegt wird.

4. Verfahren zur Steuerung einer Vorrichtung zur Behandlung von hochkonsistentem Faserstoff (1) mit einem Gehäuse (2), in welchem ein erstes Behandlungswerkzeug (3) und ein zweites Behandlungswerkzeug (4) angeordnet ist, wobei die Behandlungswerkzeuge (3,4) jeweils auf einer Grundplatte (7,8) befestigt sind, eine rotationssymmetrische Form haben, koaxial zueinander angeordnet sind, sich relativ zueinander um eine gemeinsame Achse (5) drehen und einen vom Faserstoff (1) radial durchströmten Behandlungsspalt (6) begrenzen, dessen Spaltbreite über eine axiale Verschiebung wenigstens einer Grundplatte (7,8) eines Behandlungswerkzeuges (3,4) veränderbar ist, insbesondere nach einem der vorhergehenden Ansprüche, **dadurch gekennzeichnet, dass** zur Bestimmung des Mindestabstandes (s_{M}) zwischen den Grundplatten (7,8) die Schwingungen an der Vorrichtung erfasst werden und der Abstand (s) zwischen den sich relativ zueinander drehenden Grundplatten (7,8) dabei soweit verringert wird, bis die Änderung der Amplitude der Schwingungen einen Grenzwert überschreitet und der Abstand (s) bei Grenzwertüberschreitung als Mindestabstand (s_{M}) festgelegt wird.

5. Verfahren nach einem der vorhergehenden Ansprüche, **dadurch gekennzeichnet, dass** der Abstand (s) zwischen den Grundplatten (7,8) während des Betriebs um einen vorgegebenen Wert über dem Mindestabstand (s_{M}) als Sicherheitsabstand (ss) eingestellt wird.

6. Verfahren nach einem der vorhergehenden Ansprüche, **dadurch gekennzeichnet, dass** der Abstand (s) zwischen den Grundplatten (7,8) in Stufen, vorzugsweise in kleiner werdenden Stufen vermindert wird.

7. Verfahren nach einem der Ansprüche 1 bis 5, **dadurch gekennzeichnet,**
**dass** der Abstand (s) zwischen den Grundplatten (7,8) kontinuierlich vermindert wird.

8. Verfahren nach einem der vorhergehenden Ansprüche, **dadurch gekennzeichnet, dass** die Bestimmung des Mindestabstandes (s_{M}) zwischen den Grundplatten (7,8) während der Inbetriebnahme der Vorrichtung und/oder nach einem Wechsel eines Behandlungswerkzeugs (3,4) erfolgt.

9. Verfahren nach einem der Ansprüche 1 bis 7, **dadurch gekennzeichnet,**
**dass** die Bestimmung des Mindestabstandes (s_{M}) zwischen den Grundplatten (7,8) während des Betriebs der Vorrichtung erfolgt..

10. Verfahren nach Anspruch 9, **dadurch gekennzeichnet,**
**dass** die Bestimmung des Mindestabstandes (s_{M}) zwischen den Grundplatten (7,8) in bestimmten Zeitintervallen, vorzugsweise periodisch erfolgt.

11. Verfahren nach einem der vorhergehenden Ansprüche, **dadurch gekennzeichnet,**
**dass** die Drehzahl während der Bestimmung des Mindestabstandes (s_{M}) zwischen den Grundplatten (7,8) im Bereich der Betriebs-Drehzahl liegt.

12. Verfahren nach einem der Ansprüche 1 bis 10, **dadurch gekennzeichnet,**
**dass** die Drehzahl während der Bestimmung des Mindestabstandes (s_{M}) zwischen den Grundplatten (7,8) unter der Betriebs-Drehzahl, vorzugsweise unter 1.000 Umdrehungen pro Minute liegt.

13. Verfahren nach einem der vorhergehenden Ansprüche, **dadurch gekennzeichnet,**
**dass** der Behandlungsspalt (6) während der Bestimmung des Mindestabstandes (s_{M}) vom Faserstoff (1) durchströmt wird.

14. Verfahren nach Anspruch 13, **dadurch**
**gekennzeichnet, dass** bei der Bestimmung des Mindestabstandes (s_{M}) zwischen den Grundplatten (7,8) zumindest die durch den Behandlungsspalt (6) strömende Menge an Faserstoff (1) oder die Temperatur des Faserstoffs (1) oder die Stoffdichte des Faserstoffs (1) oder die elektrische Leistungsaufnahme der Behandlungs-Vorrichtung in einem vorgegebenen Betriebsbereich liegen.

15. Verfahren nach einem der Ansprüche 1 bis 12, **dadurch gekennzeichnet,**
**dass** der Behandlungsspalt (6) während der Bestimmung des Mindestabstandes (s_{M}) nicht vom Faserstoff (1) durchströmt wird.

16. Anwendung des Verfahrens nach einem der vorhergehenden Ansprüche bei einem Disperger oder einem Refiner oder einem Entstipper.

## Claims

1. Method for controlling a device for treating high-consistency fibrous material (1), comprising a housing (2) in which a first treatment tool (3) and a second treatment tool (4) are arranged, wherein the treatment tools (3, 4) are each fixed to a base plate (7, 8), have a rotationally symmetrical form, are arranged coaxially with respect to each other, rotate relative to one another about a common axis (5) and delimit a treatment gap (6) through which the fibrous material (1) flows radially and of which the gap width can be varied via an axial displacement of at least one base plate (7, 8) of a treatment tool (3, 4), **characterized in that** to determine the minimum distance (s_{M}) between the base plates (7, 8), the oscillations on the device are detected and the distance (s) between the base plates (7, 8) rotating relative to one another is reduced until the frequency (f) of the oscillations exceeds a limiting value, and the distance (s) when the limiting value is exceeded is defined as the minimum distance (s_{M}).

2. Method for controlling a device for treating high-consistency fibrous material (1), comprising a housing (2) in which a first treatment tool (3) and a second treatment tool (4) are arranged, wherein the treatment tools (3, 4) are each fixed to a base plate (7, 8), have a rotationally symmetrical form, are arranged coaxially with respect to each other, rotate relative to one another about a common axis (5) and delimit a treatment gap (6) through which the fibrous material (1) flows radially and of which the gap width can be varied via an axial displacement of at least one base plate (7, 8) of a treatment tool (3, 4), in particular according to Claim 1, **characterized in that** to determine the minimum distance (s_{M}) between the base plates (7, 8), the oscillations on the device are detected and the distance (s) between the base plates (7, 8) rotating relative to one another is reduced until the amplitude of the oscillations exceeds a limiting value, and the distance (s) when the limiting value is exceeded is defined as the minimum distance (s_{M}).

3. Method for controlling a device for treating high-consistency fibrous material (1), comprising a housing (2) in which a first treatment tool (3) and a second treatment tool (4) are arranged, wherein the treatment tools (3, 4) are each fixed to a base plate (7, 8), have a rotationally symmetrical form, are arranged coaxially with respect to each other, rotate relative to one another about a common axis (5) and delimit a treatment gap (6) through which the fibrous material (1) flows radially and of which the gap width can be varied via an axial displacement of at least one base plate (7, 8) of a treatment tool (3, 4), in particular according to Claim 1 or 2, **characterized in that** to determine the minimum distance (s_{M}) between the base plates (7, 8), the oscillations on the device are detected and the distance (s) between the base plates (7, 8) rotating relative to one another is reduced until the change in the frequency (Δf) of the oscillations exceeds a limiting value, and the distance (s) when the limiting value is exceeded is defined as the minimum distance (s_{M}).

4. Method for controlling a device for treating high-consistency fibrous material (1), comprising a housing (2) in which a first treatment tool (3) and a second treatment tool (4) are arranged, wherein the treatment tools (3, 4) are each fixed to a base plate (7, 8), have a rotationally symmetrical form, are arranged coaxially with respect to each other, rotate relative to one another about a common axis (5) and delimit a treatment gap (6) through which the fibrous material (1) flows radially and of which the gap width can be varied via an axial displacement of at least one base plate (7, 8) of a treatment tool (3, 4), in particular according to one of the preceding claims, **characterized in that to** determine the minimum distance (s_{M}) between the base plates (7, 8), the oscillations on the device are detected and the distance (s) between the base plates (7, 8) rotating relative to one another is reduced until the change in the amplitude of the oscillations exceeds a limiting value, and the distance (s) when the limiting value is exceeded is defined as the minimum distance (s_{M}).

5. Method according to one of the preceding claims, **characterized in that** the distance (s) between the base plates (7, 8) is adjusted during operation by a predefined value above the minimum distance (s_{M}) as a safety margin (sₛ).

6. method according to one of the preceding claims, **characterized in that** the distance (s) between the base plates (7, 8) is reduced in steps, preferably in decreasing steps.

7. method according to one of Claims 1 to 5, **characterized in that** the distance (s) between the base plates (7, 8) is reduced continuously.

8. Method according to one of the preceding claims, **characterized in that** the determination of the minimum distance (s_{M}) between the base plates (7, 8) is carried out during the start-up of the device and/or following a change of a treatment tool (3, 4).

9. Method according to one of Claims 1 to 7, **characterized in that** the determination of the minimum distance (s_{M}) between the base plates (7, 8) is carried out during the operation of the device.

10. Method according to Claim 9, **characterized in that** the determination of the minimum distance (s_{M}) between the base plates (7, 8) is carried out at specific time intervals, preferably periodically.

11. Method according to one of the preceding claims, **characterized in that** the rotational speed during the determination of the minimum distance (s_{M}) between the base plates (7, 8) lies in the region of the operating rotational speed.

12. Method according to one of Claims 1 to 10, **characterized in that** the rotational speed during the determination of the minimum distance (s_{M}) between the base plates (7, 8) lies below the operating rotational speed, preferably below 1000 revolutions per minute.

13. Method according to one of the preceding claims, **characterized in that** the fibrous material (1) flows through the treatment gap (6) during the determination of the minimum distance (s_{M}).

14. Method according to Claim 13, **characterized in that** during the determination of the minimum distance (s_{M}) between the base plates (7, 8), at least the quantity of fibrous material (1) flowing through the treatment gap (6) or the temperature of the fibrous material (1) or the consistency of the fibrous material (1) or the electrical power consumption of the treatment device lie in a predefined operating range.

15. Method according to one of Claims 1 to 12, **characterized in that** the fibrous material (1) does not flow through the treatment gap (6) during the determination of the minimum distance (s_{M}).

16. Use of the method according to one of the preceding claims in a disperger or a refiner or a deflaker.

## Revendications

1. Procédé de commande d'un dispositif de traitement de matière fibreuse (1) de haute consistance avec un boîtier (2), dans lequel un premier outil de traitement (3) et un deuxième outil de traitement (4) sont disposés, les outils de traitement (3, 4) étant fixés chacun sur une plaque de base (7, 8), présentant une forme symétrique en rotation, étant disposés coaxialement l'un par rapport à l'autre, tournant l'un par rapport à l'autre autour d'un axe commun (5) et délimitant une fente de traitement (6) traversée radialement par la matière fibreuse (1), dont la largeur de fente peut être modifiée par un coulissement axial d'au moins une plaque de base (7, 8) d'un outil de traitement (3, 4), **caractérisé en ce que** pour définir la distance minimale (s_{M}) entre les plaques de base (7, 8), les oscillations sur le dispositif sont détectées et la distance (s) entre les plaques de base (7, 8) tournant l'une par rapport à l'autre est réduite jusqu'à ce que la fréquence (f) des oscillations dépasse une valeur limite et la distance (s) est fixée en tant que distance minimale (s_{M}) lors du dépassement de la valeur limite.

2. Procédé de commande d'un dispositif de traitement de matière fibreuse (1) de haute consistance avec un boîtier (2), dans lequel un premier outil de traitement (3) et un deuxième outil de traitement (4) sont disposés, les outils de traitement (3, 4) étant fixés chacun sur une plaque de base (7, 8), présentant une forme symétrique en rotation, étant disposés coaxialement l'un par rapport à l'autre, tournant l'un par rapport à l'autre autour d'un axe commun (5) et délimitant une fente de traitement (6) traversée radialement par la matière fibreuse (1), dont la largeur de fente peut être modifiée par un coulissement axial d'au moins une plaque de base (7, 8) d'un outil de traitement (3, 4), en particulier selon la revendication 1, **caractérisé en ce que** pour définir la distance minimale (s_{M}) entre les plaques de base (7, 8), les oscillations sur le dispositif sont détectées et la distance (s) entre les plaques de base (7, 8) tournant l'une par rapport à l'autre est réduite jusqu'à ce que l'amplitude des oscillations dépasse une valeur limite et la distance (s) est fixée en tant que distance minimale (s_{M}) lors du dépassement de la valeur limite.

3. Procédé de commande d'un dispositif de traitement de matière fibreuse (1) de haute consistance avec un boîtier (2), dans lequel un premier outil de traitement (3) et un deuxième outil de traitement (4) sont disposés, les outils de traitement (3, 4) étant fixés chacun sur une plaque de base (7, 8), présentant une forme symétrique en rotation, étant disposés coaxialement l'un par rapport à l'autre, tournant l'un par rapport à l'autre autour d'un axe commun (5) et délimitant une fente de traitement (6) traversée radialement par la matière fibreuse (1), dont la largeur de fente peut être modifiée par un coulissement axial d'au moins une plaque de base (7, 8) d'un outil de traitement (3, 4), en particulier selon la revendication 1 ou 2, **caractérisé en ce que** pour définir la distance minimale (s_{M}) entre les plaques de base (7, 8), les oscillations sur le dispositif sont détectées et la distance (s) entre les plaques de base (7, 8) tournant l'une par rapport à l'autre est réduite jusqu'à ce que la modification de la fréquence (Δf) des oscillations dépasse une valeur limite et la distance (s) est fixée en tant que distance minimale (s_{M}) lors du dépassement de la valeur limite.

4. Procédé de commande d'un dispositif de traitement de matière fibreuse (1) de haute consistance avec un boîtier (2), dans lequel un premier outil de traitement (3) et un deuxième outil de traitement (4) sont disposés, les outils de traitement (3, 4) étant fixés chacun sur une plaque de base (7, 8), présentant une forme symétrique en rotation, étant disposés coaxialement l'un par rapport à l'autre, tournant l'un par rapport à l'autre autour d'un axe commun (5) et délimitant une fente de traitement (6) traversée radialement par la matière fibreuse (1), dont la largeur de fente peut être modifiée par un coulissement axial d'au moins une plaque de base (7, 8) d'un outil de traitement (3, 4), en particulier selon l'une des revendications précédentes, **caractérisé en ce que** pour définir la distance minimale (s_{M}) entre les plaques de base (7, 8), les oscillations sur le dispositif sont détectées et la distance (s) entre les plaques de base (7, 8) tournant l'une par rapport à l'autre est réduite jusqu'à ce que la modification de l'amplitude des oscillations dépasse une valeur limite et la distance (s) est fixée en tant que distance minimale (s_{M}) lors du dépassement de la valeur limite.

5. Procédé selon l'une des revendications précédentes,
**caractérisé en ce**
**que** la distance (s) entre les plaques de base (7, 8) est réglée en tant que distance de sécurité (s_{S}) d'une valeur spécifiée au-dessus de la distance minimale (s_{M}) pendant le fonctionnement.

6. Procédé selon l'une des revendications précédentes,
**caractérisé en ce**
**que** la distance (s) entre les plaques de base (7, 8) est réduite par paliers, de préférence par paliers décroissants.

7. Procédé selon l'une des revendications 1 à 5,
**caractérisé en ce**
**que** la distance (s) entre les plaques de base (7, 8) est réduite en continu.

8. Procédé selon l'une des revendications précédentes,
**caractérisé en ce**
**que** la définition de la distance minimale (s_{M}) entre les plaques de base (7, 8) est effectuée pendant la mise en service du dispositif et/ou après un changement d'un outil de traitement (3, 4).

9. Procédé selon l'une des revendications 1 à 7,
**caractérisé en ce**
**que** la définition de la distance minimale (s_{M}) entre les plaques de base (7, 8) est effectuée pendant le fonctionnement du dispositif.

10. Procédé selon la revendication 9, **caractérisé en ce que** la définition de la distance minimale (s_{M}) entre les plaques de base (7, 8) est effectuée à des intervalles de temps définis, de préférence périodiquement.

11. Procédé selon l'une des revendications précédentes,
**caractérisé en ce**
**que** la vitesse de rotation pendant la définition de la distance minimale (s_{M}) entre les plaques de base (7, 8) se situe dans la plage de la vitesse de rotation de fonctionnement.

12. Procédé selon l'une des revendications 1 à 10,
**caractérisé en ce**
**que** la vitesse de rotation pendant la définition de la distance minimale (s_{M}) entre les plaques de base (7, 8) est inférieure à la vitesse de rotation de fonctionnement, de préférence inférieure à 1000 tours par minute.

13. Procédé selon l'une des revendications précédentes,
**caractérisé en ce**
**que** la fente de traitement (6) est traversée par la matière fibreuse (1) pendant la définition de la distance minimale (s_{M}).

14. Procédé selon la revendication 13, **caractérisé**
**en ce que** lors de la définition de la distance minimale (s_{M}) entre les plaques de base (7, 8), au moins la quantité de matière fibreuse (1) circulant à travers la fente de traitement (6) ou la température de la matière fibreuse (1) ou la densité de la matière fibreuse (1) ou l'absorption de puissance électrique du dispositif de traitement se situent dans une plage de fonctionnement spécifiée.

15. Procédé selon l'une des revendications 1 à 12,
**caractérisé en ce**
**que** la fente de traitement (6) n'est pas traversée par la matière fibreuse (1) pendant la définition de la distance minimale (s_{M}).

16. Utilisation du procédé selon l'une des revendications précédentes dans le cas d'un disperseur ou d'un raffineur ou d'un dépastilleur.
